# FASCICULE DE BREVET EUROPEEN

(11) **EP 1 045 650 B1**
(45) Date de publication et mention de la délivrance du brevet: **18.02.2004**
(21) Numéro de dépôt: 99971672.3
(22) Date de dépôt: 09.11.1999
(51) Int. Cl.: A24C 5/40, A24D 1/02

(54) **PROCEDE DE GOMMAGE D'UNE FEUILLE DE TABAC RECONSTITUE**
VERFAHREN ZUR LEIMUNG VON REKONSTITUIERTER TABAKFOLIE
METHOD FOR GUMMING A RECONSTITUTED TOBACCO LEAF

(30) Priorité: 09.11.1998 FR 9814066
(43) Date de publication de la demande: 25.10.2000
(73) Titulaire: Republic Technologies (NA) L.L.C., Glenview, Illinois 60025 (US)
(72) Inventeur: BREGEARD, Etienne, F-66680 Canohes (FR)
(74) Mandataire: Texier, Christian
(86) Numéro de dépôt international: PCT/FR1999/002741
(87) Numéro de publication internationale: WO 2000/027230

(56) Documents cités:
- EP-A- 0 567 891
- US-A- 4 104 431
- US-A- 5 632 287
- US-A- 5 762 074

## Description

La présente invention concerne le domaine des articles pour fumeurs.

Plus précisément, l'invention concerne le domaine de tels articles utilisant au moins une feuille de tabac reconstitué.

On a proposé dans la demande de brevet FR-97 15845 de la Demanderesse, un article permettant à un consommateur de préparer lui-même un cigarillo, cet article comprenant notamment un ensemble de feuilles de tabac reconstitué enchevêtrées entre elles pour permettre une distribution automatique par traction successive sur les différentes feuilles.

Dans un tel article, les feuilles de tabac reconstitué, appelées encore feuilles de tabac, se voient appliquer un filet de colle sur l'une de leurs bordures. Une fois séché ce filet de colle, les feuilles sont enchevêtrées les unes dans les autres.

Le filet de colle permet une fois la feuille roulée sur elle-même, de coller la bordure sur le rouleau ainsi formé. On utilise notamment, en tant que colle, des colles alimentaires permettant à l'utilisateur de coller la bordure à l'aide de sa salive.

Dans le cas de feuilles enduites d'un filet de colle alimentaire, la colle utilisée peut être soit une colle à froid déposée à température ambiante et séchée par convection, soit une colle à chaud, par exemple une gomme arabique naturelle ou une colle synthétique déposée à chaud avec séchage par radiation (type infrarouge) localisé au droit du filet de colle, ou dans un four convectif.

Les techniques actuelles de mise en place de tels filets de colle ne sont pas satisfaisantes.

En particulier, il s'avère que la feuille de tabac absorbe la gomme dans une telle proportion que la feuille munie du filet de gomme ne présente que des propriétés d'adhésion médiocres.

Les feuilles munies d'un filet de colle proposées jusqu'à présent ne permettent de réaliser que des cigarillos particulièrement fragiles.

L'invention a pour but principal de proposer une feuille de tabac reconstitué dont le filet de colle gamissant une de ses bordures produise une fixation satisfaisante de cette bordure sur le reste de la feuille.

Ce but est atteint dans le cadre de la présente invention grâce à une feuille de tabac reconstitué enduite d'un filet de colle le long d'une de ses bordures, caractérisée en ce que la masse linéaire du filet de colle à l'état sec est supérieure à 70mg/m.

Selon un autre aspect de l'invention, on propose un procédé d'application d'un tel filet de colle sur une feuille de tabac reconstitué grâce auquel la feuille de tabac conserve une certaine élasticité après mise en place du filet de colle. En effet, dans le cas des procédés connus d'application d'un filet de colle, on met en oeuvre un séchage du filet de colle qui produit également un assèchement de la feuille et le rend cassant. Cet effet fragilisant est tel que la fabrication d'un article à fumer où cette feuille doit être fortement courbée devient quasiment impossible.

Un procédé selon l'invention d'application d'un filet de colle est un procédé dans lequel on sèche la colle par chauffage de la feuille munie de ce filet, et dans lequel on maintient l'humidité de la feuille pendant ce séchage au-delà de 7%.

Selon une caractéristique avantageuse de l'invention, on propose un procédé utilisant un four muni de moyens de translation des feuilles, ces moyens traversant le four, et présentant des moyens de pulvérisation d'eau au niveau de l'entrée du four ainsi qu'au moins une buse soufflant de l'air qui est disposée de façon à souffler sur le filet de colle.

D'autres caractéristiques, buts et avantages de la présente invention apparaîtront à la lecture de la description détaillée qui va suivre.

Les gommes proposées jusqu'à présent pour les feuilles de tabac sont sensiblement les mêmes que celles utilisées sur du papier à cigarette classique. Or, ces gommes sont apparues difficiles à utiliser dans cette application spécifique, puisqu'elles ne fournissent qu'une capacité d'accroche particulièrement réduite aux feuilles de tabac.

De plus, on dépose de manière habituelle un filet de gomme sur une feuille de tabac selon une masse linéaire de gomme d'environ 40 à 50 mg/m, une telle quantité de colle étant considérée comme une quantité particulièrement élevée.

En effet, pour sécher une telle quantité de colle, on doit déjà faire subir aux feuilles un chauffage qui le fragilise particulièrement.

En effet, la feuille de tabac reconstitué est particulièrement sensible aux variations d'humidité, et en particulier, lors du gommage, le séchage de la gomme par la chaleur fait chuter l'humidité du tabac reconstitué de 14% à environ 4%, ce qui a pour effet de fragiliser la feuille à un point tel qu'il n'est plus possible en pratique de le manipuler sans produire un grand nombre de cassures.

De plus, en réduisant le séchage appliqué à la feuille, le premier effet obtenu est que la gomme n'est qu'incomplètement séchée, tandis que la feuille présente déjà une fragilité très gênante.

Le fait que la gomme ne soit séchée que de manière incomplète produit des collages intempestifs lors du rembobinage de la feuille, ou lors de manipulations ultérieures, ce problème venant s'ajouter à la fragilité de la feuille. Une opération d'enchevêtrage devient notamment pratiquement impossible.

Partant de cette situation, les techniciens du domaine des feuilles de tabac reconstitué n'ont pas recherché à augmenter la quantité de colle du filet, une telle augmentation, même très légère, n'étant sensée que présenter des désavantages.

Les inventeurs ont pu constater que de manière surprenante, au-delà d'une masse linéaire du filet de colle à l'état sec d'environ 70 mg/m, celui-ci présente des propriétés d'adhésion particulièrement efficaces, et qu'il est possible au-delà d'une telle quantité de colle de réaliser un filet sec sans fragiliser la feuille par séchage au point de la rendre inexploitable.

De manière préférée, en termes de tenue mécanique, la feuille de tabac est munie d'un filet de gomme de poids linéaire compris entre 80 et 100 mg/m à l'état sec, avec un effet de tenue et de facilité de mise en oeuvre particulièrement surprenant entre 90 et 95 mg/m à l'état sec. La masse à l'état sec signifie la masse de colle après séchage, ou masse d'extrait sec de la colle.

Pour produire un séchage satisfaisant d'un tel filet en évitant l'effet de fragilisation constaté jusqu'à présent, on réalise le séchage du filet dans un four muni de rampes de pulvérisation d'eau déminéralisée à l'intérieur de celui-ci. Dans le mode de réalisation décrit ici, le filet de colle est déposé juste avant l'entrée au four de la feuille de tabac reconstitué.

Le four est ici un four convectif muni de moyens d'entraînement des feuilles qui le traversent. Le four présente une longueur d'environ 10 à 15 m. Il est muni d'une rampe de pulvérisation en entrée et d'une rampe disposée sensiblement au milieu du four.

Ces rampes de pulvérisation permettent de tenir une humidité suffisante de la feuille pendant l'ensemble de l'opération de gommage et en particulier pendant le séchage.

Ainsi, pendant l'ensemble des opérations, et en particulier pendant le traitement au four, la feuille est maintenue à une humidité comprise entre 12 et 14%.

Avec un tel maintien de l'humidité dans cette gamme, la feuille gommée présente en sortie du four une humidité d'environ 8 à 10%.

Ces conditions d'humidité ont été identifiées comme optimales pour permettre une manipulation ultérieure de la feuille sans perte excessive de feuilles de tabac due à d'éventuelles cassures.

De manière plus générale, on veille conformément à l'invention à maintenir une humidité suffisante de la feuille pendant l'opération de gommage, préférentiellement une humidité supérieure à 7%.

On dispose en sortie du four une ou plusieurs rampes d'air comprimé formant des buses focalisées sur les filets de gomme.

Ces aménagements sont particulièrement efficaces pour sécher la gomme sans sécher la feuille et en particulier pour sécher d'éventuels excès de cette gomme.

De manière connue, les fours utilisés pour le séchage de la gomme disposée sur des feuilles de tabac sont maintenus à une température comprise entre 120 et 140° C.

De manière habituelle également, le dépôt de la gomme sur la feuille ainsi que le transport pendant le séchage de la feuille dans le four se fait à une vitesse, appelée vitesse de gommage, qui est située entre 60 et 80 m/min.

Les inventeurs ont pu déterminer une température de four particulièrement propice à un séchage efficace de la gomme tout en permettant un maintien de l'humidité de la feuille de tabac dans les gammes précédemment mentionnées.

Ainsi, conformément à l'invention, on utilise une température de four qui est choisie entre approximativement 70 et 90°C, et une vitesse de gommage comprise approximativement entre 18 et 20 m/min. Pour le four de 15 m utilisé ici, cette vitesse de déplacement correspond à un temps optimal de séchage par chauffage d'environ 45 secondes. Plus généralement, le temps idéal de chauffage est compris entre 30 secondes et 1 minute.

Grâce à ces dispositions, la feuille de tabac gommée obtenue présente en sortie du four une humidité comprise entre 8 et 10% et un filet de gomme parfaitement sec.

Ces conditions sont optimales pour passer à l'opération d'enchevêtrage dans le cas où l'on réalise un distributeur de feuilles enchevêtrées.

Bien entendu, ces conditions ont été décrites en rapport à l'utilisation d'un four convectif, mais on pourra également les adapter à l'utilisation d'un four radiatif. Dans un tel cas, on utilise un four ayant une longueur d'approximativement 2 à 4m.

Dans le présent procédé, la feuille de tabac est stockée à sa sortie du four sur des bobinettes. Puis ces bobinettes sont protégées de l'évaporation par emballage dans un film plastique imperméable ou toute autre enveloppe étanche.

De manière préférentielle et conformément à l'invention, on contrôle également l'humidité de la feuille de tabac au cours de l'opération d'enchevêtrage.

Pour cela, des rampes de pulvérisation d'eau déminéralisée sont mises en place en entrée d'un dispositif réalisant l'enchevêtrage.

Bien entendu, les dispositions décrites ici ne se limitent pas à la réalisation d'un article à fumer à feuilles enchevêtrées.

La feuille de tabac et les procédés décrits ici pourront être dans le cadre de l'invention appliqués la réalisation de tout autre article à fumer.

## Revendications

1. Feuille de tabac reconstitué enduite d'un filet de colle le long d'une de ses bordures, **caractérisée en ce que** la masse linéaire du filet de colle à l'état sec est supérieure à 70 mg/m.

2. Feuille de tabac reconstitué selon la revendication 1, **caractérisée en ce que** la masse linéaire du filet de colle à l'état sec est supérieure à 80 mg/m.

3. Feuille de tabac reconstitué selon la revendication 1 ou 2, **caractérisée en ce que** la masse linéaire du filet de colle à l'état sec est supérieure à 90 mg/m.

4. Feuille de tabac reconstitué selon l'une des revendications 1 à 3, **caractérisée en ce que** la masse linéaire du filet de colle à l'état sec est comprise entre 90 et environ 95 mg/m.

5. Procédé d'application d'un filet de colle le long d'une bordure de feuille de tabac reconstitué, **caractérisé en ce que** la masse linéaire du filet de colle à l'état sec est supérieure à 70 mg/m.

6. Procédé selon la revendication 5, **caractérisé en ce que** la colle est séchée par chauffage de la feuille munie du filet de colle et **en ce que** l'on maintient l'humidité de la feuille pendant le séchage au-delà de 7%.

7. Procédé selon la revendication 6, **caractérisé en ce que** l'on maintient l'humidité de la feuille pendant le séchage entre 12 et 14%.

8. Procédé selon l'une quelconque des revendications 5 à 7, **caractérisé en ce que** la durée de chauffage est comprise entre 30 secondes et 1 minute.

9. Procédé selon l'une des revendications 5 à 8, **caractérisé en ce que** le séchage est réalisé par chauffage de la feuille dans un four et **en ce que** le maintien de l'humidité est réalisé en pulvérisant de l'eau à l'intérieur du four.

10. Procédé selon la revendication 9, **caractérisé en ce que** la température du four est choisie entre environ 70 et 90°C.

11. Procédé selon l'une des revendications 5 à 10, **caractérisé en ce que** l'on souffle de l'air comprimé sur le filet de colle pendant le chauffage.

12. Procédé selon l'une des revendications 5 à 11, **caractérisé en ce que** l'on dépose le filet de colle sur la feuille selon une vitesse de dépôt d'environ 18 à 20 m/min.

13. Procédé selon l'une quelconque des revendications 9 à 11 **caractérisé en ce qu'**on utilise un four muni de moyens de translation des feuilles de tabac reconstitué le traversant, de moyens de pulvérisation d'eau au nivéau de l'entrée du four, et d'au moins une buse soufflant de l'air disposée pour souffler sur le filet de colle.

14. Procédé selon l'une quelconque des revendications 5 à 13, **caractérisé en ce qu'**il comprend la réalisation d'une multiplicité de feuilles, et la réalisation d'un article pour fumeur comprenant cette multiplicité de feuilles de tabac reconstitué, qui sont enchevêtrées entre elles pour permettre une distribution automatique par traction successive sur les différentes feuilles, et placées dans un conteneur-distributeur apte à recevoir ledit ensemble de feuilles enchevêtrées et à contrôler la distribution de celles-ci, l'eau étant pulvérisée sur chaque feuille avant de l'enchevêtrer avec les autres feuilles.

15. Procédé selon la revendication 14, **caractérisé en ce que** les feuilles sont maintenues dans une enveloppe imperméable entre ta fin du séchage et l'opération d'enchevêtrage.

## Patentansprüche

1. Rekonstituiertes Tabakblatt, welches mit einem Klebstoffstreifen entlang einem seiner Ränder bestrichen ist, **dadurch gekennzeichnet, dass** die längenbezogene Masse des Klebstoffstreifens in trockenem Zustand über 70 mg/m liegt.

2. Rekonstituiertes Tabakblatt nach Anspruch 1, **dadurch gekennzeichnet, dass** die längenbezogene Masse des Klebstoffstreifens in trockenem Zustand über 80 mg/m liegt.

3. Rekonstituiertes Tabakblatt nach Anspruch 1 oder 2, **dadurch gekennzeichnet, dass** die längenbezogene Masse des Klebstoffstreifens in trockenem Zustand über 90 mg/m liegt.

4. Rekonstituiertes Tabakblatt nach einem der Ansprüche 1 bis 3, **dadurch gekennzeichnet, dass** die längenbezogene Masse des Klebstoffstreifens in trockenem Zustand zwischen 90 und ungefähr 95 mg/m liegt.

5. Verfahren zum Auftragen eines Klebstoffstreifens entlang einem Rand eines rekonstituierten Tabakblatts, **dadurch gekennzeichnet, dass** die längenbezogene Masse des Klebstoffstreifens in trockenem Zustand über 70 mg/m liegt.

6. Verfahren nach Anspruch 5, **dadurch gekennzeichnet, dass** der Klebstoff durch Erwärmen des mit dem Klebstoffstreifen versehenen Blatts getrocknet wird und dass man die Feuchtigkeit des Blatts während der Trocknung über 7% hält.

7. Verfahren nach Anspruch 6, **dadurch gekennzeichnet, dass** man die Feuchtigkeit des Blatts während der Trocknung zwischen 12 und 14% hält.

8. Verfahren nach einem der Ansprüche 5 bis 7, **dadurch gekennzeichnet, dass** die Erwärmungsdauer zwischen 30 Sekunden und 1 Minute liegt.

9. Verfahren nach einem der Ansprüche 5 bis 8, **dadurch gekennzeichnet, dass** die Trocknung durch Erwärmen des Blatts in einem Ofen erfolgt und dass das Aufrechterhalten der Feuchtigkeit erfolgt, indem Wasser im Inneren des Ofens zerstäubt wird.

10. Verfahren nach Anspruch 9, **dadurch gekennzeichnet, dass** die Temperatur des Ofens zwischen ungefähr 70 und 90°C gewählt wird.

11. Verfahren nach einem der Ansprüche 5 bis 10, **dadurch gekennzeichnet, dass** man während der Erwärmung Druckluft auf den Klebstoffstreifen bläst.

12. Verfahren nach einem der Ansprüche 5 bis 11, **dadurch gekennzeichnet, dass** man den Klebstoffstreifen auf dem Blatt entsprechend einer Absetzgeschwindigkeit von ungefähr 18 bis 20 m/min absetzt.

13. Verfahren nach einem der Ansprüche 9 bis 11, **dadurch gekennzeichnet, dass** man einen Ofen einsetzt, welcher mit Mitteln zum Verschieben der Blätter von rekonstituiertem Tabak, die diesen durchlaufen, Mitteln zur Zerstäubung von Wasser auf der Höhe des Eingangs des Ofens und wenigstens einer Luft blasenden Düse, welche so angeordnet ist, dass sie auf den Klebstoffstreifen bläst, ausgerüstet ist.

14. Verfahren nach einem der Ansprüche 5 bis 13, **dadurch gekennzeichnet, dass** es die Herstellung einer Mehrzahl von Blättern und die Herstellung einer Ware für Raucher, welche diese Mehrzahl von Blättern von rekonstituiertem Tabak umfasst, die miteinander verschlungen oder verflochten sind, um eine automatische Verteilung durch sukzessives Ziehen an den verschiedenen Blättern zu ermöglichen, und die in einem Behälter-Verteiler angeordnet sind, welcher in der Lage ist, die Gesamtheit von verschlungenen oder verflochtenen Blättern aufzunehmen und die Verteilung von diesen zu kontrollieren, umfasst, wobei Wasser auf jedem Blatt zerstäubt wird, bevor es mit den anderen Blättern verschlungen oder verflochten wird.

15. Verfahren nach Anspruch 14, **dadurch gekennzeichnet, dass** die Blätter zwischen dem Ende der Trocknung und dem Vorgang des Verschlingens oder Verflechtens in einer undurchlässigen Umhüllung aufbewahrt werden.

## Claims

1. A reconstituted tobacco leaf coated with a stripe of adhesive along one of its margins, the leaf being **characterized in that** the linear mass of the stripe of adhesive in the dry state is greater than 70 mg/m.

2. A reconstituted tobacco leaf according to claim 1, **characterized in that** the linear mass of the stripe of adhesive in the dry state is greater than 80 mg/m.

3. A reconstituted tobacco leaf according to claim 1 or 2, **characterized in that** the linear mass of the stripe of adhesive in the dry state is greater than 90 mg/m.

4. A reconstituted tobacco leaf according to claims 1 to 3, **characterized in that** the linear mass of the stripe of adhesive in the dry state is lies in the range 90 mg/m and about 95 mg/m.

5. A method of applying a stripe of adhesive along a margin of a reconstituted tobacco leaf, the method being **characterized in that** the linear mass of the stripe of adhesive in the dry state is greater than 70 mg/m.

6. A method according to claim 5, **characterized in that** the adhesive is dried by heating the leaf provided with the stripe of adhesive, and **in that** the moisture content of the leaf is maintained during drying at more than 7%.

7. A method according to claim 6, **characterized in that** the moisture content of the leaf is maintained during drying in the range 12% to 14%.

8. A method according to any one of claims 5 to 7, **characterized in that** the duration of heating lies in the range 30 s to 1 min.

9. A method according to any one of claims 5 to 8, **characterized in that** drying is performed by drying the leaf in an oven, and **in that** moisture content is maintained by spraying water inside the oven.

10. A method according to claim 9, **characterized in that** the temperature of the oven is selected to lie in the range 70°C to 90°C, approximately.

11. A method according to any one of claims 5 to 10, **characterized in that** compressed air is blown onto the stripe of adhesive during heating.

12. A method according to any one of claims 5 to 11, **characterized in that** the stripe of adhesive is deposited on the sheet at a deposition speed of about 18 m/min to 20 m/min.

13. A method according to any one of claims 9 to 11, **characterized in that** an oven is used provided with means for moving the reconstituted tobacco leaves that pass through it in translation, means for spraying water at the entrance to the oven, and at least one nozzle blowing air that is located to blow on the stripe of adhesive.

14. A method according to any one of claims 5 to 13, **characterized in that** it comprises making a multiplicity of leaves, and making a smokers' article comprising said multiplicity of reconstituted tobacco leaves which are interleaved so as to enable them to be dispensed automatically by pulling on the various leaves in succession, and placed in a container-dispenser suitable for receiving said set of interleaved leaves and for controlling the dispensing thereof, water being sprayed onto each leaf prior to interleaving it with the other leaves.

15. A method according to claim 14, **characterized in that** the leaves are maintained in a leakproof covering between the end of drying and the interleaving operation.
